# EUROPÄISCHE PATENTSCHRIFT

(11) **EP 1 181 411 B1**
(45) Veröffentlichungstag und Bekanntmachung des Hinweises auf die Patenterteilung: **03.03.2004**
(21) Anmeldenummer: 00938656.6
(22) Anmeldetag: 19.05.2000
(51) Int. Cl.: D21F 11/00, D21F 11/14

(54) **TISSUE-PAPIERMASCHINE UND VERFAHREN ZUM HERSTELLEN EINES TISSUE-PAPIERS**
TISSUE PAPER MAKING MACHINE AND METHOD FOR PRODUCING A TISSUE PAPER
MACHINE A PRODUIRE DU PAPIER DE SOIE ET PROCEDE DE PRODUCTION D'UN PAPIER DE SOIE

(30) Priorität: 27.05.1999 DE 19924293
(43) Veröffentlichungstag der Anmeldung: 27.02.2002
(73) Patentinhaber: SCA Hygiene Products GmbH, 68264 Mannheim (DE)
(72) Erfinder: VON PALESKE, Peter, 64342 Seeheim-Jugenheim (DE); HILL, Walter, F., 68623 Hofheim (DE)
(74) Vertreter: HOFFMANN - EITLE
(86) Internationale Anmeldenummer: PCT/EP2000/004557
(87) Internationale Veröffentlichungsnummer: WO 2000/073580

(56) Entgegenhaltungen:
- DE-A- 1 461 082

## Beschreibung

### Technisches Gebiet

Die Erfindung bezieht sich auf die Herstellung von Tissue-Papier, wie es beispielsweise Anwendung findet als Küchentücher, Taschentücher, Facials, Toilettenpapier, Servietten und dergleichen.

### Stand der Technik

Es sind die verschiedensten Verfahren und Maschinen bekannt, mit denen derartige Tissue-Papiere hergestellt werden können, im Sinne eines stoffähnlicheren Charakters, einer guten Flüssigkeitsaufnahme, besonderer Naß- und Trockenreißfestigkeit, besonderer Weichheit und dergleichen. Auf diese Verhältnisse muß nicht im einzelnen eingegangen werden. Hinzuweisen ist auf die DE-OS 1 461 082. In dieser Schrift wird ein Verfahren zur Erzeugung von Tissue-Papier mit Zonen unterschiedlichen Flächengewichtes beschrieben. Ein Modelliersieb wird zur Blockierung der Entwässerung dem Entwässerungssieb aufgelegt. Beide Siebe haben die gleiche Ausdehnung und die gleichen Walzenführungen. Das damit hergestellte Produkt erhält zusätzlich zur Blattbildung eine durch das Modelliersieb eingeprägte Struktur. Es bestehen vergleichsweise scharf umgrenzte Bereiche unterschiedlichen Flächengewichtes. Die Fasern sind im Tissue-Papier ohne Vorzugsrichtung orientiert.

Tissue-Papier mit herkömmlichem, über die Fläche homogenem Flächengewicht bildet beim gebrauchsmäßigen Knüllen vergleichsweise lange Faltkanten, die der deformierenden Kraft einen größeren Widerstand entgegensetzen.

### Darstellung der Erfindung

Der Erfindung liegt das technische Problem (Aufgabe) zugrunde, eine Maschine und ein Verfahren zu schaffen, mit dem Tissue-Papier mit verbesserten optischen und haptischen Eigenschaften erzielt werden kann.

Diese Aufgabe wird erfindungsgemäß für eine Tissue-Papiermaschine gemäß Anspruch 1 sowie durch ein Verfahren gemäß Anspruch 15 gelöst.

Mit der erfindungsgemäßen Lösung kann ein Tissue-Papier hergestellt werden, das durch Erzeugung textilähnlicher Strukturen einen besseren optischen und "haptischen Eindruck" vermittelt. Mit "haptischem Eindruck" ist der subjektive, sensorisch mit den Händen gewonnene Eindruck, das "Griffgefühl" gemeint. Es wird eine gute Kombination von Oberflächenweichheit und Knüllweichheit geschätzt. Erreicht wird dies durch Bilden eines Tissue-Papiers mit einer Textur, bestehend aus kleinen Zonen erhöhten und erniedrigten Flächengewichtes im Makrobereich. Die Bereiche erniedrigten Flächengewichtes setzen einer deformierenden Kraft einen niedrigeren Widerstand als die Zonen höheren Flächengewichts entgegen und verkürzen so die Länge der beim Knüllen entstehenden Faltkanten. Dies bedeutet physikalisch und sensorisch eine Verbesserung der Knüllweichheit.

Über den verschlossenen Siebzonen bzw. Siebmaschen des unterlegten Textursiebes wird die Entwässerung durch das Blattbildungssieb in Z-Richtung unterbunden bzw. stark eingeschränkt. Es resultiert eine Aufkonzentrierung der Fasern in den Zonen unbehinderter Entwässerung.

Beim Tissue-Papierprodukt entsteht ein vergleichsweise verwaschener Übergang von Bereichen hohen Flächengewichtes zu Bereichen niedrigeren Flächengewichtes, was für den optischen Eindruck des Produktes positiv zu bewerten ist und für die beabsichtigte Verbesserung der Knüllweichheit keine negativen Auswirkungen hat. Im wesentlichen einziges Strukturmerkmal sind die Zonen mit unterschiedlichem Flächengewicht. Die Fasern lassen im Tissue-Papier eine Orientierung in Maschinenrichtung erkennen. Es können alle herkömmlichen Materialien für die Siebe in Frage kommen, z. B. Metalldraht- oder Kunststoffsiebe. Es ist ein Ziel der Erfindung, ein flächiges Papier herzustellen. Das Papier soll nicht die Struktur des papierberührenden Siebes übernehmen.

Weitere vorteilhafte Ausgestaltungen ergeben sich aus den Unteransprüchen. Wird die Untersiebkonstruktion so ausgeführt, daß das unterlegte Textursieb vom Entwässerungs- und Blattbildungssieb mechanisch (vorzugsweise hydraulisch) abgehoben werden kann, ist die Maschine ohne jede Umbaumaßnahme in der Lage, neben texturiertem Tissue-Papier auch Standard-Tissue zu produzieren.

Das unterlegte Textursieb setzt, bedingt durch die Textur und das Sieb selbst, naturgemäß die gesamte Entwässerungsleistung herab und sollte daher möglichst grobgemustert sein, um die Beeinträchtigung der Entwässerungsleistung durch das unterlegte Textursieb selbst möglichst gering zu halten.

Die Feinheit der Textur im Tissue-Papier, bestehend aus Bereichen unterschiedlichen Flächengewichtes, wird in dem Maße begrenzt, wie die Blockierung der Entwässerung (durch die Textur des zweiten Siebes) in Z-Richtung durch den Wassertransport innerhalb des Blattbildungssiebes in X-Y-Richtung umgangen wird. Für eine möglichst feine Textur im Tissue-Papier ist das Entwässerungssieb möglichst dünn (geringer Wassertransport in X-und Y-Richtung) zu wählen. Die Siebe haben einen Drahtdurchmesser von 0,1 bis 0,4 mm. Um einen langen Wassertransport in der X- und Y-Richtung zu vermeiden, sollte ein Drahtdurchmesser von weniger als 0,3 mm zum Einsatz kommen. Weniger als 0,2 mm wäre besser. Am besten käme ein Drahtdurchmesser von weniger als 0,1 mm zum Einsatz.

Für den Fall, daß im Textursieb die Entwässerungszonen miteinander verbunden sind, sind im Tissue-Produkt die Zonen erhöhten Flächengewichts netzartig miteinander verbunden. Der resultierende Einfluß auf die Festigkeiten ist vergleichsweise gering oder nicht vorhanden. Die Textursiebe, die Papier mit netzartig verbundenen Zonen erhöhten Flächengewichts herstellen, können auch sogenannte "Belts" sein, bei denen einem Stützgewebe anderes Material appliziert ist, welches auf der papierberührten Seite eine Struktur hat. Beispiele ergeben sich aus der EP 0 135 231 B (Erzeugung von Kissen mit höherem Flächengewicht) und der WO 93/00474 A (Erzeugung eines kontinuierlichen Netzes mit höherem Flächengewicht).

Für den Fall, daß im Textursieb die Siebzonen blockierter Entwässerung miteinander verbunden sind, entsteht ein Tissue-Papier mit verbundenen Zonen niedrigeren Flächengewichts und resultierenden Einbußen in den Festigkeiten. In diesem Fall kann bei der konkreten Ausführung neben einem groben Sieb mit einer Textur aus verschlossenen Maschen auch z. B. eine Folie, Belt etc. mit einem Lochmuster verwendet werden. Durch vergleichsweise kleine Entwässerungszonen in den verbundenen Zonen niedrigeren Flächengewichts wird viel Stoff konzentriert. Es resultiert ein "Kisseneffekt", der sich auf Dicke und Wasseraufnahme mehrlagiger Produkte positiv auswirkt (z. B. bei dreilagigem Küchentuch als Mittellage, bei zweilagigen Produkten als untere Lage, wobei die Seite mit den Kissen nach innen zeigt).

### Kurze Beschreibung der Zeichnungen

Die beigefügten Zeichnungen zeigen in
- Fig. 1a: eine schematische Darstellung einer Ausführungsform eines Stoffauflaufbereiches und eines Hauptentwässerungsbereiches einer Tissue-Papiermaschine;
- Fig. 1b: eine schematische Darstellung einer anderen Ausführungsform gemäß Fig. 1a;
- Fig. 1c: eine schematische Darstellung einer weiteren Ausführungsform gemäß Fig. 1a und Fig. 1b;
- Fig. 2a und 2b: eine Bereichsdarstellung eines Textursiebes mit miteinander verbundenen Entwässerungszonen; und
- Fig. 3a und 3b: jeweils einen Bereich eines Textursiebes, bei dem die Zonen blockierter Entwässerung miteinander verbunden sind.

### Beschreibung von Ausführungsbeispielen der Erfindung

In Fig. 1a ist ein Blattbildungsbereich einer Papiermaschine schematisch dargestellt. Im Bereich des Stoffauflaufs 10 befindet sich ein Stoffeinlaufspalt 11 und eine Entwässerungsund Formier- bzw. Blattbildungswalze 12. Den Stoffeinlaufspalt 11 bilden dabei ein inneres Entwässerungs- und Blattbildungssieb 13 und ein äußeres Entwässerungs- und Blattbildungssieb 14, die mit unterschiedlicher Ausdehnung um diverse Umlenkwalzen 15 geführt sind und dabei um einen Teilbereich des Umfangs der Entwässerungs- und Formierwalze 12 geführt sind. Zwischen diesen beiden Sieben erfolgt die Blattbildung. Auf der dem Blattbildungsbereich abgewandten Seite ist dem Entwässerungsund Blattbildungssieb 14 ein mit einer Textur versehenes Textursieb 16 und dem inneren Entwässerungs- und Blattbildungssieb 13 ein mit einer Textur versehenes Textursieb 17 hinterlegt. Auch diese Textursiebe untereinander haben bevorzugt eine unterschiedliche Ausdehnung, wenn sie über Umlenkwalzen 18 geführt sind. Auch die Textursiebe haben gegenüber dem jeweils zugehörigen Entwässerungs- und Blattbildungssieb eine unterschiedliche Ausdehnung und sind über eigene Umlenkwalzen geführt, wie das der Fig. 1a entnehmbar ist. Dadurch ist es möglich, ein Abheben, vorzugsweise ein hydraulisches Abheben des Textursiebes vom Entwässerungs- und Blattbildungssieb vorzunehmen, und zwar ohne größere Umbaumaßnahmen. Das meiste Wasser passiert das Entwässerungsund Blattbildungssieb 14 und das Textursieb 16, so daß ein solches Abheben beim Textursieb 16 nicht von Vorteil wäre.

Soweit übereinstimmend, enthält die Fig. 1b mit der dort dargestellten abgeänderten Ausführungsform dieselben Bezugszeichen wie Fig. 1a. Hier ist nur dem Entwässerungs- und Blattbildungssieb 14 ein Textursieb 16 zugeordnet, da im wesentlichen durch das Entwässerungs- und Blattbildungssieb 14 entwässert wird.

Bei der Ausführungsform in Fig. 1c ist ein Stoffauflaufkasten 9 vorgesehen, aus dem in Richtung des Pfeiles 10 der Stoff auf ein horizontal ausgerichtetes Entwässerungs- und Blattbildungssieb 13' abgelegt ist. Über eine bestimmte Strecke ist diesem Entwässerungs- und Blattbildungssieb 13' ein Textursieb 17' unterlegt.

Das Textursieb weist entsprechend der Darstellung in Fig. 2a, 2b, 3a und 3b Entwässerungssiebzonen 19 und Siebzonen 20 blockierter Entwässerung auf, wobei diese Zonen die unterschiedlichsten Muster bilden können, je nach Bedarf und Einsatzzweck. In Fig. 2a und 2b sind die Entwässerungszonen 19 netzartig miteinander verbunden. In Fig. 3a und 3b sind die Zonen 20 blockierter Entwässerung miteinander netzartig verbunden. Wie dies bereits zuvor beschrieben wurde, führt dies zu unterschiedlichen Ergebnissen.

Über die verschlossenen Siebzonen der Textursiebe wird die Entwässerung durch das Blattbildungssieb in Z-Richtung unterbunden bzw. stark eingeschränkt. Es resultiert eine Aufkonzentrierung der Fasern in den Zonen 19 unbehinderter Entwässerung. Für eine möglichst feine Textur im Tissue-Papier sollte das Entwässerungs- und Blattbildungssieb möglichst dünn sein, damit ein geringer Wassertransport in X- und Y-Richtung erfolgt.

Im dargestellten Umfang liegt die Unterlegung durch ein Textursieb im Bereich der Hauptentwässerungszone vor, d. h. im Übergangsbereich von Faserstoffsuspension zum Faservlies mit ca. > 10 % Stoffdichte.

## Patentansprüche

1. Tissue-Papiermaschine mit einem Stoffauflaufbereich, einem Entwässerungs- und Blattbildungsbereich und einem Trocknungsbereich, wobei im Stoffauflaufbereich oder im Blattbildungsbereich einem Entwässerungs- und Blattbildungssieb (13; 14) ein anderes Sieb (16; 17; 17') hinterlegt ist, **dadurch gekennzeichnet, dass** ein mit einer Textur aus verschlossenen Siebzonen (20) versehenes Textursieb (16; 17; 17') hinterlegt ist.

2. Tissue-Papiermaschine nach Anspruch 1,
**dadurch gekennzeichnet, dass** die Entwässerung und Blattbildung zwischen zwei Entwässerungs- und Blattbildungssiebe (13; 14) erfolgen, und dass mindestens einem der zwei Entwässerungs- und Blattbildungssiebe (13; 14) ein Textursieb (16; 17) hinterlegt ist.

3. Tissue-Papiermaschine nach Anspruch 1,
**dadurch gekennzeichnet, dass** das Textursieb (16; 17) in der Hauptentwässerungszone, d. h. im Übergangsbereich von Faserstoffsuspension zum Faservlies mit ca. > 10 % Stoffdichte, hinterlegt ist.

4. Tissue-Papiermaschine nach Anspruch 3,
**dadurch gekennzeichnet, dass** das Textursieb (16; 17) im Bereich einer Entwässerungs- und Formierwalze (12) hinterlegt ist.

5. Tissue-Papiermaschine nach mindestens einem der Ansprüche 1 bis 4,
**dadurch gekennzeichnet, dass** das Textursieb (16; 17) vom Entwässerungs- und Blattbildungssieb (13; 14) mechanisch abhebbar ist.

6. Tissue-Papiermaschine nach mindestens einem der Ansprüche 1 bis 5,
**dadurch gekennzeichnet, dass** das Textursieb (16; 17) relativ grobgemustert ist.

7. Tissue-Papiermaschine nach mindestens einem der Ansprüche 1 bis 6,
**dadurch gekennzeichnet, dass** das Entwässerungs- und Blattbildungssieb (13; 14) für einen geringen Wassertransport in X- und Y-Richtung ausgelegt ist.

8. Tissue-Papiermaschine nach Anspruch 7,
**dadurch gekennzeichnet, dass** das Entwässerungs- und Blattbildungssieb (13; 14) relativ dünn ist.

9. Tissue-Papiermaschine nach mindestens einem der Ansprüche 1 bis 8,
**dadurch gekennzeichnet, dass** im Textursieb (16; 17) die Entwässerungszonen (19) mindestens teilweise miteinander verbunden sind.

10. Tissue-Papiermaschine nach mindestens einem der Ansprüche 1 bis 9,
**dadurch gekennzeichnet, dass** im Textursieb (16; 17) die Siebzonen blockierter Entwässerung (20) miteinander verbunden sind.

11. Tissue-Papiermaschine nach mindestens einem der Ansprüche 1 bis 10,
**dadurch gekennzeichnet, dass** das Textursieb (16; 17) und das Entwässerungs- und Blattbildungssieb (13; 14) getrennte Walzenführungen (15; 18) haben.

12. Tissue-Papiermaschine nach mindestens einem der Ansprüche 1 bis 11,
**dadurch gekennzeichnet, dass** das Textursieb (16; 17) und das Entwässerungs- und Blattbildungssieb (13; 14) unterschiedliche Ausdehnung haben.

13. Tissue-Papiermaschine nach mindestens einem der Ansprüche 1 bis 12,
**dadurch gekennzeichnet, dass** im Stoffauflaufbereich oder im Blattbildungsbereich zwei Entwässerungs- und Blattbildungssiebe (13, 14) vorgesehen sind, denen jeweils ein Textursieb (16; 17) hinterlegt ist.

14. Tissue-Papiermaschine nach Anspruch 13,
**dadurch gekennzeichnet, dass** das Muster der zwei Textursiebe (16; 17) entweder auf Rapport oder versetzt zueinander angeordnet sind.

15. Verfahren zum Herstellen eines Tissue-Papierproduktes mit folgenden Verfahrensmaßnahmen:
- Aufgeben einer Faserstoffsuspension auf ein Entwässerungs- und Blattbildungssieb (13') mit einem unterlegten, mit einer Textur aus verschlossenen Siebzonen bestehenden Struktursieb (17');
- Unterbinden bzw. starkes Einschränken der Entwässerung durch das Entwässerungs- und Blattbildungssieb in Z-Richtung über den verschlossenen Siebzonen (20) und Aufkonzentrieren der Fasern in den Zonen (19) unbehinderter Entwässerung.

## Claims

1. Tissue-paper machine having a material accumulation area, a drainage and sheet-forming area and a drying area, wherein in the material accumulation area or in the sheet-forming area a drainage and sheet-forming sieve (13; 14) is backed by another sieve (16; 17; 17'), **characterised in that** a texture sieve (16; 17; 17') provided with a texture of sealed sieving zones (20) is at the back.

2. Tissue-paper machine according to Claim 1, **characterised in that** drainage and sheet-forming ensue between two drainage and sheet-forming sieves (13; 14) and that at least one of the two drainage and sheet-forming sieves (13; 14) is backed by a texture sieve (16; 17).

3. Tissue-paper machine according to Claim 1, **characterised in that** the texture sieve (16; 17) is placed at the back in the main drainage zone, ie in the transition region from fibre suspension to spunbonded tissue having a material density of approximately > 10 %.

4. Tissue-paper machine according to Claim 3, **characterised in that** the texture sieve (16; 17) is placed at the back in the region of a drainage and forming roller (12).

5. Tissue-paper machine according to at least one of Claims 1 to 4, **characterised in that** the texture sieve (16; 17) can be mechanically raised from the drainage and sheet-forming sieve (13; 14).

6. Tissue-paper machine according to at least one of Claims 1 to 5, **characterised in that** the texture sieve (16; 17) is relatively coarsely patterned.

7. Tissue-paper machine according to at least one of Claims 1 to 6, **characterised in that** the drainage and sheet-forming sieve (13; 14) is designed for low water transport in the X and Y directions.

8. Tissue-paper machine according to Claim 7, **characterised in that** the drainage and sheet-forming sieve (13; 14) is relatively thin.

9. Tissue-paper machine according to at least one of Claims 1 to 8, **characterised in that** in the texture sieve (16; 17) the drainage zones (19) are connected to one another in at least some places.

10. Tissue-paper machine according to at least one of Claims 1 to 9, **characterised in that** in the texture sieve (16; 17) the sieve zones of blocked drainage (20) are connected to one another.

11. Tissue-paper machine according to at least one of Claims 1 to 10, **characterised in that** the texture sieve (16; 17) and the drainage and sheet-forming sieve (13; 14) have separate roller guides (15; 18).

12. Tissue-paper machine according to at least one of Claims 1 to 11, **characterised in that** the texture sieve (16; 17) and the drainage and sheet-forming sieve (13; 14) have different expansion.

13. Tissue-paper machine according to at least one of Claims 1 to 12, **characterised in that** in the material accumulation area or in the sheet-forming area two drainage and sheet-forming sieves (13, 14) are provided each backed by a texture sieve (16; 17).

14. Tissue-paper machine according to Claim 13, **characterised in that** the patterns of the two texture sieves (16; 17) are arranged with a periodic repeat or offset relative to one another.

15. Method for producing a tissue-paper product having the following method provisions:
- delivery of a fibre suspension to a drainage and sheet-forming sieve (13') having an underlying texture sieve (17') having a texture consisting of sealed sieving zones; and
- suppression or severe limitation of the drainage through the drainage and sheet-forming sieve in the Z direction via the sealed sieving zones (20) and increasing the concentration of the fibres in the zones (19) of unimpeded drainage.

## Revendications

1. Machine à produire du papier de soie comportant une zone d'entrée de pâte, une zone d'égouttage et de formation de feuille et une zone de séchage, une toile supplémentaire (16 ; 17, 17') étant disposée en doublure derrière une toile d'égouttage et de formation de feuille (13, 14) dans la zone d'entrée de pâte ou dans la zone de formation de feuille, **caractérisée en ce qu'**une toile de texturage (16 ; 17, 17') portant une texture formée de zones de toile (20) obturées est placée en doublure.

2. Machine à produire du papier de soie selon la revendication 1, **caractérisée en ce que** l'égouttage et la formation de feuille ont lieu entre deux toiles d'égouttage et de formation de feuille (13 ; 14) et **en ce qu'**au moins une toile de texturage (16 ; 17) est disposée en doublure derrière au moins une des deux toiles d'égouttage et de formation de feuille (13 ; 14).

3. Machine à produire du papier de soie selon la revendication 1, **caractérisée en ce que** la toile de texturage (16 ; 17) est disposée dans la zone d'égouttage principale, c'est-à-dire dans la zone de passage de la suspension de fibres au mat de fibres avec une densité de matière d'environ > 10 %.

4. Machine à produire du papier de soie selon la revendication 3, **caractérisée en ce que** la toile de texturage (16 ; 17) est disposée dans la zone d'un cylindre d'égouttage et de façonnage (12).

5. Machine à produire du papier de soie selon au moins une des revendications 1 à 4, **caractérisée en ce que** la toile de texturage (16 ; 17) peut être décollée mécaniquement de la toile d'égouttage et de formation de feuille (13 ; 14).

6. Machine à produire du papier de soie selon au moins une des revendications 1 à 5, **caractérisée en ce que** la toile de texturage (16 ; 17) porte un motif relativement grossier.

7. Machine à produire du papier de soie selon au moins une des revendications 1 à 6, **caractérisée en ce que** la toile d'égouttage et de formation de feuille (13 ; 14) est conformée pour un faible transport d'eau dans la direction X et la direction Y.

8. Machine à produire du papier de soie selon la revendication 7, **caractérisée en ce que** la toile d'égouttage et de formation de feuille (13 ; 14) est relativement fine.

9. Machine à produire du papier de soie selon au moins une des revendications 1 à 8, **caractérisée en ce que** dans la toile de texturage (16 ; 17), les zones d'égouttage (19) sont au moins partiellmeent reliées entre elles.

10. Machine à produire du papier de soie selon au moins une des revendications 1 à 9, **caractérisée en ce que** dans la toile de texturage (16 ; 17), les zones de toile dans lesquelles l'égouttage (20) est contrarié sont reliées entre elles.

11. Machine à produire du papier de soie selon au moins une des revendications 1 à 10, **caractérisée en ce que** la toile de texturage (16 ; 17) et la toile d'égouttage et de formation de feuille (13 ; 14) circulent sur des cylindres (15 ; 18) séparés.

12. Machine à produire du papier de soie selon au moins une des revendications 1 à 11, **caractérisée en ce que** la toile de texturage (16 ; 17) et la toile d'égouttage et de formation de feuille (13 ; 14) ont des longueurs différentes.

13. Machine à produire du papier de soie selon au moins une des revendications 1 à 12, **caractérisée en ce qu'**il est prévu dans la zone d'entrée de pâte ou dans la zone de formation de feuille deux toiles d'égouttage et de formation de feuille (13 ; 14), avec une toile de texturage (16 ; 17) placée en doublure derrière chacune d'elles.

14. Machine à produire du papier de soie selon la revendication 13, **caractérisée en ce que** les motifs des deux toiles de texturage (16 ; 17) sont soit disposés en regard l'un de l'autre, soit décalés les uns par rapport aux autres.

15. Procédé de fabrication d'un papier de soie comprenant les étapes suivantes :
• étalement d'une suspension de fibres sur une toile d'égouttage et de formation de feuille (13'), sous laquelle est disposée une toile structurée (17') portant une texture formée de zones de toile obturées ;
• empêchement ou limitation importante de l'égouttage au travers de la toile d'égouttage et de formation de feuille dans la direction Z dans les zones de toile obturées (20) et augmentation de la concentration de fibres dans les zones (19) d'égouttage libre.
